# EUROPÄISCHE PATENTSCHRIFT

(11) **EP 0 560 403 B1**
(45) Veröffentlichungstag und Bekanntmachung des Hinweises auf die Patenterteilung: **02.11.1994**
(21) Anmeldenummer: 93106601.3
(22) Anmeldetag: 01.07.1991
(51) Int. Cl.: B67B 3/12, B67B 3/02

(54) **Verschliesselement für eine Verschliessmaschine**
Capping die for capping machine
Organe de capsulage pour machine à capsuler

(30) Priorität: 10.07.1990 DE 4021959; 10.05.1991 DE 4115285
(43) Veröffentlichungstag der Anmeldung: 15.09.1993
(62) Teilanmeldung aus: 91110863.7
(73) Patentinhaber: KHS Maschinen- und Anlagenbau Aktiengesellschaft, D-47057 Duisburg (DE)
(72) Erfinder: Bernhard, Herbert, W-6551 Wolfsheim (DE)

(56) Entgegenhaltungen:
- DE-A- 2 722 254
- DE-A- 3 918 504
- US-A- 4 527 377

## Beschreibung

Die Erfindung bezieht sich auf ein Verschließelement gemäß Oberbegriff Patentanspruch 1.

Ein Verschließelement dieser Art für eine Verschließmaschine ist bekannt (DE-A-3 918 504). Die Maschine dient zum Verschließen von Flaschen mit Verschlüssen, nämlich mit Kronkorken und weist für diesen Zweck mehrere Schließelemente auf, von denen jedes einen Niederhalter zum Aufsetzen und Andrücken des jeweiligen Kronenkorkens auf bzw. an die Mündung der zu verschließenden Flasche sowie ein Verformungsorgan zum Festlegen des Kronenkorkens an der Flasche durch Verformen besitzt. Der Niederhalter jedes Verschließelementes weist an einer einem Flaschenträger zugewandten Seite eine Niederhalterfläche mit einem Halteorgan für den jeweiligen Verschluß auf.

Bei dieser bekannten Verschließmaschine ist zum Säubern bzw. Desinfizieren der Verschließelemente eine sogenannte CIP-Reinigung vorgesehen, und zwar insbesondere für die beim Verschließen mit den Flaschen im Bereich der Flaschenmündung sowie mit den Verschlüssen in Berührung kommenden Teile jedes Verschließelementes, um so für das in die Flaschen abgefüllte Füllgut einen optimalen Schutz vor Verunreinigungen oder Keimen, insbesondere auch Hefen, und damit eine optimale Haltbarkeit zu erreichen. Für diese Reinigung ist für jedes Verschließelement eine Verschlußkappe oder Spülglocke vorgesehen, die unter Verwendung entsprechender Verriegelungsmittel auf das untere Ende des jeweiligen Verschließelementes wieder abnehmbar aufgesetzt werden kann und nach ihrem Aufsetzen einen Spülraum abschließt, der neben dem die Niederhalterfläche aufweisenden Bereich des Niederhalters auch alle anderen in bezug auf die Sauberkeit und Keimfreiheit kritischen Teile und Flächen einschließt. Bei der CIP-Reinigung wird dieser Spülraum dann von einem Reinigungs- bzw. Spülmedium (z.B. Spülflüssigkeit) durchströmt. Nachteilig ist, daß sich sämtliche Anschlüsse sowie die mit diesen verbundenen Schläuche zum Zu- und Abführen des Reinigungs- bzw. Spülmediums am unteren Ende des jeweiligen Zentrierelementes befinden, und zwar bezogen auf die Maschinenachse radial innerhalb der Bewegungs- bzw. Umlaufbahn der Verschließelemente. Die Schläuche sind daher nicht nur schwer zugänglich und behindern u.a. eine einfache und bequeme Wartung der Verschließmaschine, sondern diese Schläuche müssen auch in einem relativ engen Raum untergebracht werden. Für die Schläuche ergeben sich daher auch Einschränkungen dahingehend, daß ihre Länge und Lage nicht so gewählt werden können, wie dies für eine möglichst lange Lebensdauer bzw. einen möglichst geringen Verschleiß zweckmäßig wäre.

Aufgabe der Erfindung ist es, eine Verschließmaschine aufzuzeigen, die die vorgenannten Nachteile des Standes der Technik vermeidet und trotz der Möglichkeit einer CIP-Reinigung eine leichte Zugänglichkeit der Verschließelemente bei geringem Verschleiß der Anschlußschläuche sicherstellt.

Zur Lösung dieser Aufgabe ist ein Verschließelement entsprechend dem kennzeichnenden Teil des Patentanspruches 1 ausgebildet.

Der erste und/oder zweite Kanal kann im Niederhalter besonders einfach realisiert werden. Weiterhin ist es durch die erfindungsgemäße Ausbildung möglich, denjenigen Anschluß für den ersten und/oder zweiten Kanal, der sich an dem der Niederhalterfläche entfernt liegenden Ende des Niederhalters befindet, sowie den mit diesem Anschluß verbundenen Schlauch in einem weiten Abstand oberhalb des unteren Endes des Verschließelementes vorzusehen, so daß bei der Verschließmaschine mit mehreren Verschließelementen die Anzahl der am unteren Ende dieser Verschließelemente auf engem Raum unterzubringenden Schläuchen zumindest erheblich reduziert ist.

Bei durchgehender Ausbildung des den Niederhalter bildenden stangenartigen Elementes bzw. der Führungsstange mit Niederhalterkopf ist in weiterer Ausbildung der Erfindung vorgesehen, daß dieser Niederhalter eine sich in Achsrichtung des Niederhalters erstreckende Bohrung aufweist, und zwar für eine Sonde, die für die unterschiedlichsten Steuer- und Kontrollzwecke verwendet werden kann. Diese Sonde ist beispielsweise eine elektrische, opto-elektrische oder elektro-akustische, d. h. mit Ultraschall arbeitende Sonde.

Weiterbildungen der Erfindung sind Gegenstand der Unteransprüche.

Die Erfindung wird im folgenden anhand der Figuren an Ausführungsbeispielen näher erläutert. Es zeigen:
- Fig. 1: in vereinfachter Darstellung und im Längsschnitt ein Verschließelement einer Verschließmaschine umlaufender Bauart zum Verschließen von Flaschen mit Verschlüssen in Form von Kronenkorken, zusammen mit einer Teildarstellung einer zu verschließenden Flasche;
- Fig. 2: das Verschließelement in verschiedenen Arbeitsposition a, b und c;
- Fig. 3: in vergrößerter Schnittdarstellung das Verschließelement im Bereich des unteren Endes des Niederhalters, des Verformungsorganes sowie des Zentrierelementes;
- Fig. 4 und 5: in ähnlicher Darstellung wie Fig. 1 zwei weitere Ausführungsformen des Verschließelementes.

In den Figuren 1 bis 3 ist 1 ein Verschließelement einer Verschließmaschine umlaufender Bauart, von der in den Figuren nur ein um eine vertikale Maschinenachse umlaufendes Maschinenteil 2 angedeutet ist. An diesem Maschinenteil 2 sind um die Maschinenachse in gleichmäßigen Winkelabständen verteilt mehrere Verschließelemente 2 vorgesehen und jeweils in einer Gehäuseführung in vertikaler Richtung (Längsachse L) verschiebbar angeordnet, wie dies in der Fig. 1 mit dem Doppelpfeil A angedeutet ist.

Jedes Verschließelement 1, welches über einem eine Standfläche für die zu verschließende Flasche 4 aufweisenden Flaschenträger 5 angeordnet ist, besteht aus einem äußeren Element oder Gehäuseteil 6, welches in der Gehäuseführung 3 in vertikaler Richtung geführt ist. Im Bereich des oberen Endes des Gehäuseteils 6 sind zwei frei drehbare Kurvenrollen 7 und 8 vorgesehen, die mit einer mit dem Maschinenteil 2 nicht umlaufenden Hubkurve 9 für die Auf-und Abwärtsbewegung des Verschließelementes 1 (Pfeil A) zusammenwirken. Bei der dargestellten Ausführungsform ist das Gehäuseteil 6 im wesentlichen rohr- oder hülsenförmig ausgebildet und besitzt im unteren Bereich einen Abschnitt 6' mit vergrößertem Innenquerschnitt. Im unteren Ende des mit seiner Längsachse L in vertikaler Richtung angeordneten äußeren Gehäuseteils 6 sind zwei innere Gehäuseteile 10 und 11 in Richtung der Längsachse L verschiebbar vorgesehen, und zwar ein von dem äußeren Gehäuseteil 6 bzw. vom Abschnitt 6' unmittelbar umschlossenes und mit seiner Außenfläche gegen die Innenfläche des Abschnittes 6' gleitend anliegendes hülsenartiges Gehäuseteil 10 und ein von dem Gehäuseteil 10 unmittelbar umschlossenes, d. h. mit seiner Außenfläche gegen die Innenfläche des Gehäuseteils 10 anliegendes, ebenfalls hülsenartig ausgebildetes Gehäuseteil 11.

Das Gehäuseteil 10, welches durch Zusammenwirken eines an der Außenfläche dieses Gehäuseteils vorgesehenen Bundes mit einer in das untere, offene Ende des Abschnittes 6' eingesetzten Muffe 12 gegen Herausrutschen aus dem Gehäuseteil 6' gesichert ist, weist einen über die Unterseite des Gehäuseteils 6 vorstehenden ring- oder hohlzylinderförmigen Vorsprung 13 auf, der achsgleich mit der Längsachse L angeordnet ist. Im Bereich des unteren, offenen Endes ist im Inneren des hülsenartigen Vorsprunges 13 ein Ring 14 gehalten, der das bei Kronenkorken-Verschließmaschinen übliche Verformungsorgan für die zum Verschließen der Flaschen 4 verwendeten Kronenkorken 15 bildet. An der Außenfläche des Vorsprunges 13 ist ein über diesen Vorsprung nach unten vorstehendes hülsenartiges Zentrierelement 16 mit einer Ausnehmung bzw. Zentrieröffnung 17 befestigt, welch letztere symmetrisch zu einer achsgleich mit der Längsachse L angeordneten Achse ausgebildet ist. Die Zentrieröffnung 17 bildet einen an der Unterseite des Zentrierelementes offenen, und sich zu dieser Unterseite hin kegelförmig erweiternden Zentrierabschnitt 17' (Zentrierkegel) sowie einen sich daran anschließenden, im wesentlichen kreiszylinderförmigen Zentrierabschnitt 17'', auf den dann in vertikaler Richtung nach oben ein dritter Zentrierabschnitt 17''' mit verringertem Querschnitt und daran anschließend der Ring 14 folgen.

Da der Vorsprung 13 einen Innendurchmesser aufweist, der kleiner ist als der Innendurchmesser des Gehäuseteils 10, ist am Gehäuseteil 10 (am Übergangsbereich zum Vorsprung 13) eine die Längsachse L ringförmig umschließende Anlagefläche für die untere Stirnseite des Gehäuseteils 11 gebildet. Die Anlagefläche 18 umschließt eine Öffnung 19, durch die der weiter innen liegende, ringförmige Teil der unteren Stirnfläche des Gehäuseteils 11 vom Inneren des Vorsprunges 13 her frei zugänglich ist.

Am Gehäuseteil 11 sowie auch an einer kreisscheibenförmigen Platte 20 ist eine Stange 21 in Richtung der Längsachse L bzw. in vertikaler Richtung frei verschiebbar geführt. Die Stange 21 liegt mit ihrer Achse achsgleich mit der Längsachse L und ist Teil eines Niederhalters 26. In der in der Fig. 1 sowie in der Position "a" der Fig. 2 dargestellten Ausgangsposition, die der obersten Hubstellung des Verschließelementes 1 entspricht, liegt die Stange 21 mit einem radial überstehenden Bund 22 gegen die den Gehäuseteilen 10 und 11 abgewendete Oberseite der Platte 20 an. Weiterhin liegt gegen das obere Ende der Stange 21 auch ein Anschlag 23 an, der mit der Hubbewegung des Verschließelementes 1 nicht mitbewegt wird, in der Ausgangsposition bzw. obersten Hubstellung des Verschließelementes 1 aber die Stange 21 gegen ein axiales Verschieben nach oben sichert. Die Platte 20 ist im Inneren des Gehäuseteiles 6 dadurch gehalten, daß sie mit ihrem Umfangsbereich gegen einen Absatz anliegt, der am Übergangsbereich zwischen dem Abschnitt 6' und einem Abschnitt 6'' des Gehäuseteils 6 mit vermindertem Innendurchmesser gebildet ist. Weiterhin stützen sich an der den Gehäuseteilen 10 und 11 zugewandten Seite der Platte 20 zwei Druckfedern 24 und 25 mit ihrem oberen Ende ab. Beide Druckfedern 24 und 25 umschließen die Längsachse L konzentrisch. Die Druckfeder 25 ist von der Druckfeder 24 umschlossen. Letztere liegt mit ihrem oberen Ende gegen die obere Stirnfläche des Gehäuseteils 10 an und drückt diesen bei der z.B. in der Fig. 1 dargestellten Ausgangsposition des Verschließelementes 1 gegen den von der Muffe 12 gebildeten Anschlag an. Das untere Ende der Druckfeder 25 liegt gegen die obere Stirnfläche des Gehäuseteils 11 an.

Am unteren Ende ist die Stange 21 mit einem stempelartigen Niederhalterkopf 26' versehen, der im wesentlichen kreiszylinderförmig ausgebildet ist, und zwar mit einem im Vergleich zum Durchmesser der Stange 21 vergrößerten Außendurchmesser. Im Bereich seiner unteren kreisscheibenförmigen Stirn- bzw. Niederhalterfläche 27 ist der Niederhalterkopf 26' mit einem Permanentmagneten 28 versehen.

Am Übergangsbereich zwischen der Stange 21 und dem Niederhalterkopf 26' ist ein ringförmiger Anschlag 29 gebildet, der in einer näher beschriebenen Weise mit einem Gegenanschlag am Gehäuseteil 11, d. h. bei der dargestellten Ausführungsform mit der unteren Stirnfläche dieses Gehäuseteils 11 zusammenwirkt und bei der Ausgangsposition des Verschließelementes 1 einen Abstand von dieser Gegenfläche aufweist, der einem freien Hub x1 entspricht. Bei der dargestellten Ausführungsform ist dieser Hub x1 ist so gewählt, daß die als Niederhalterfeder dienende Druckfeder 25 erst kurz vor dem Beginn des Verformens des Kronenkorkens 15 durch den Ring 14 wirksam wird. Auf jeden Fall ist der Hub x1 größer als die Summe aus einem Abstand x2 und der Höhe h der Kronenkorken 15, wobei x2 der Abstand ist, den die Niederhalterfläche 27 in der Ausgangsposition des Verschließelementes 1 vom Übergang zwischen den Zentrierabschnitten 17' und 17'' aufweist. Bei der dargestellten Ausführungsform liegt die Niederhalterfläche 27 in der Ausgangsposition des Verschließelementes 1 in etwa in einer Ebene mit dem unteren Ende des Zentrierelementes 16.

Die Innenfläche des Abschnittes 6' sowie die Innen- und Außenflächen der Gehäuseteile 10 und 11 bilden jeweils kreiszylinderförmige Gleit- und Führungsflächen. Durch an der Muffe 12 sowie im unteren Bereich des Gehäuseteils 11 vorgesehene ringförmige Dichtungselemente 30 - 32 wird ein Eindringen von Schmutz in die jeweiligen Führungen vermieden. Da zwischen dem Gehäuseteil 11 und der Stange 21 vorgesehene Dichtungselement 32 ist so gewählt, daß auch eine gewisse Klemm- bzw. Bremswirkung zwischen dem Gehäuseteil 11 und der Stange 21 erreicht wird.

Der Betrag x1 entspricht bei der dargestellten Ausführungsform etwa 27 mm. Das Gewicht des Niederhalters 26 (Stange 21 einschließlich sämtlicher, an dieser Stange befestigter Elemente, wie Bund 22, Niederhalterkopf 26', Permanentmagnet 28 usw.) ist kleiner als 3 kp und liegt z. B. in der Größenordnung von 0,4 kp.

Die Arbeitsweise des Verschließelementes läßt sich, wie folgt, beschreiben:
Bei umlaufendem Maschinenteil 2 nimmt jedes Verschließelement 1 an einer Verschlußaufgabeposition bzw. an einer dortigen Verschlußzuführung 33 einen Kronenkorken 15 auf, der dann mit seiner offenen Seite nach unten gerichtet an der Niederhalterfläche 27 durch den Permanentmagneten 28 gehalten ist. Das Verschließelement 1 befindet sich dabei in seiner in der Fig. 2, Position "a" wiedergegebenen Ausgangsposition. In diesem Zustand gelangt das Verschließelement 1 an den Maschineneinlauf für die zu verschließenden Flaschen 4, an dem (Einlauf) eine zu verschließende Flasche 4 auf den Flaschenträger 5 unter das Verschließelement 1 gelangt. Der am Niederhalter 26 gehaltene Kronenkorken 15 befindet sich dabei oberhalb der Mündung 4' der zu verschließenden Flasche 4, wie dies in der Fig. 1 dargestellt ist.

Im Anschluß daran wird das Verschließelement 1, d. h. das Gehäuseteil 6 mit allen an diesem Gehäuseteil vorgesehenen Elementen abgesenkt, wodurch das obere Ende der Stange 21 von dem Anschlag 23 freikommt und der Niederhalter 26 aufgrund seines Eigengewichtes zusammen mit allen übrigen, am Gehäuseteil 6 vorgesehenen Elementen abgesenkt wird, und zwar soweit, bis der noch nicht verformte Kronenkorken 15 mit seiner Dichtseite auf der Flasche 4 im Bereich der Mündung 4' aufliegt. Aufgrund der geringen Kraft, mit der der Niederhalter 26 gegen den Kronenkorken 15 einwirkt, kann sich letzterer sanft und einwandfrei auf der Mündung 4' der Flasche 4 zentrieren.Beim weiteren Absenken des Verschließelementes 1 wird der über den Kronenkorken 15 gegen die Flasche 4 anliegende Niederhalter 26 zurückgehalten, d. h. die Gehäuseteile 6, 10 und 11 und damit auch das Zentrierelement 16 bewegen sich bei feststehendem Niederhalter 26 weiter nach unten, so daß der Kronenkorken 15, aber auch die Flasche 4 mit ihrer Mündung 4' zunächst in den konischen Zentrierabschnitt 17' gelangen.

Beim weiteren nach unten Bewegen des Verschließelementes 1 gelangen dann der Kronenkorken 15 und die Flasche 4 mit ihrer Mündung 4' in den Zentrierabschnitt 17'', dessen Durchmesser etwas größer ist als der maximale Außendurchmesser des noch nicht verformten Kronenkorkens 15 ist und in dem somit eine exakte Zentrierung des Kronenkorkens 15 und der Mündung der Flasche 4 in bezug auf die Längsachse L derart erfolgt, daß die Flasche 4 mit ihrer Hochachse achsgleich mit dieser Längsachse L liegt (Position "b" der Fig. 2). Da während dieser durch die Zentrierabschnitte 17' und 17'' bestimmten Zentrierphase die zwischen dem Niederhalter und dem Kronenkorken 15 sowie der Flasche 4 wirkende Kraft lediglich dem Eigengewicht des Niederhalters 26 entspricht, ist während dieser Zentrierphase ein Ausrichten bzw. Verschieben der Flasche 4 in einer horizontalen Achsrichtung ohne weiteres möglich, weil (bedingt durch die geringe Kraft des Niederhalters 26) der Kronenkorken 15 sich gegenüber dem Niederhalter 26 bzw. der Niederhalterfläche 27 leicht verschieben kann. Mit dem Zentrierabschnitt 17''' wird beim weiteren nach unten Bewegen des Verschließelementes noch eine Feinzentrierung erreicht.

Die Zentrierphase ist beendet, wenn beim weiteren nach unten bewegen des Verschießelementes 1 der Kronenkorken 15 in den Bereich des Ringes 14 gelangt und gleichzeitig auch der Anschlag 29 gegen die untere Stirnseite des Gehäuseteils 11 zur Anlage kommt.

Beim weiteren nach unten bewegen des Verschließelementes 1 wird dann unter Zussammendrücken der Federn 24 und 25 einerseits der Kronenkorken 15 fest gegen die Mündung 4' der Flasche 4 angepreßt und andererseits durch den sich nach unten bewegenden Ring 14 der Rand des Kronenkorkens 15 zum endgültigen Verschließen der Flasche 4 nach innen verformt (Position "c" der Fig. 2).

Im Anschluß daran wird das Verschließelement 1 mittels der Hubkurve 9 wieder nach oben bewegt, so daß die verschlossene Flasche 4 von diesem Verschließelement 1 freikommt, welches schließlich wieder in den in der Fig. 1 dargestellten Ausgangszustand gelangt.

Am Zentrierelement 16 sind mehrere Austrittsöffnungen 34 in gleichmäßigen Winkelabständen um die Längsachse L verteilt vorgesehen. Diese Austrittsöffnungen befinden sich bei der dargestellten Ausführungsform an der Innenfläche des Zentrierabschnittes 17' und sind mit einem nicht dargestellten Kanal für ein Inertgas verbunden. Beim Verschließen der Flaschen 4 wird vor dem Aufsetzen des Kronenkorkens 15 auf die Mündung 4' der jeweiligen Flasche 4 durch die aus den Austrittsöffnungen 34 austretenden Inertgasstrahlen Luft aus der zu verschließenden Flasche 4 ausgeblasen und auch ein Eindringen von Luft bzw. Sauerstoff in diese Flasche vermieden.

Die Figuren 4 und 5 zeigen als weitere Ausführungsformen Verschließelemente 1a bzw. 1b, die im wesentlichen dem Verschließelement 1 der Figuren 1 bis 3 entsprechen, so daß für jeweils gleiche bzw. entsprechende Elemente in den Figuren 4 und 5 die gleichen Bezugsziffern verwendet sind wie in den Figuren 1 bis 3. Die beiden Verschließelemente 1a und 1b sind für eine CIP-Reinigung ausgebildet, bei der die zum Reinigen bzw. Desinfizieren solcher Bereiche bzw. Flächen des jeweiligen Verschließelementes 1a bzw. 1b dienende Reinigungs- und Spülflüssigkeit in einem nach außen hin geschlossenen System zugeführt und wieder abgeführt wird.

Wie in der Fig. 4 dargestellt ist, ist für jedes Verschließelement 1a der Verschließmaschine eine Spülglocke 35 vorgesehen, die für das Reinigen auf das Zentrierelement 16 des Verschließelementes 1a aufsetzbar und dort durch nicht näher dargestellte Verriegelungsmittel befestigbar ist, und zwar derart, daß die Spülglocke 35 nach dem Aufsetzen des Verschließelement 1a im Bereich seiner Zentrieröffnung 17 dicht verschließt.

Auch bei dem Verschließelement 1a ist der Niederhalter 26 wiederum von dem Niederhalterkopf 26' und der durchgehenden Stange 21 gebildet, an deren unterem Ende dieser Niederhalterkopf 26' fest vorgesehen ist, die jedoch an ihrem oberen, durch die Platte 20 hindurch geführten Ende anstelle des Bundes 22 einen Kopf oder zylinderförmigen Abschnitt 36 aufweist, der ein im Vergleich zur Stange 21 größeren Außendurchmesser aufweist und der in gleicher Weise wie der Bund 22 durch Anlage gegen die Platte 20 die untere, mögliche Hubstellung des Niederhalters 26 festlegt. In der Stange 21 sind zwei getrennte, sich in Achsrichtung dieser Stange erstreckende Kanäle 37 und 38 ausgebildet, die in der Fig. 4 der übersichtlicheren Darstellung wegen nur teilweise wiedergegeben sind und von denen der Kanal 37 mit seinem oberen Ende im Bereich des Kopfes bzw. Abschnittes 36 mit einem Anschluß 39 und der Kanal 38 mit einem Anschluß 40 verbunden sind. Beide Kanäle 37 und 38 erstrecken sich bis in den Niederhalterkopf 26', und zwar derart, daß der Kanal 37 mit seinem unteren Ende an der kreiszylinderförmigen Umfangsfläche des Niederhalterkopfes 26' in der Nähe der Niederhalterfläche 27 eine Öffnung 41 und der Kanal 38 mit seinem unteren Ende ebenfalls an der Umfangsfläche des Niederhalterkopfes 26, allerdings in der Nähe des Bundes 29 eine Öffnung 42 besitzen. Es ist selbstverständlich auch möglich, daß anstelle von nur einer Öffnung 41 und/oder 42 mehrere Öffnungen 41 und/oder 42 an der Umfangsfläche des Niederhalterkopfes 26' verteilt vorgesehen sind.

Der Anschluß 39 ist mit einem Schlauch 43 zum Zuführen der unter Druck stehenden Reinigungsflüssigkeit verbunden und der Anschluß 40 mit einem Schlauch 44 zum Abführen dieser Reinigungsflüssigkeit. Die beiden Anschlüsse 39 und 40 sind durch einen sich in Richtung der vertikalen Längsachse L erstreckenden und im Gehäuseteil 6 vorgesehenen Schlitz aus diesem Gehäuseteil herausgeführt. Bei an der umlaufenden Maschine befestigten Verschließelement 1a befindet sich der Schlitz 50 an der radial innen liegenden Seite des Gehäuseteils 6, d. h. der Schlitz 50 ist der vertikalen Achse zugewandt, um die das Maschinenteil 2 umläuft. Die Schläuche 43 und 44 befinden sich somit nicht nur in ausreichendem Abstand über dem untern Ende des Verschließelementes 1a und oberhalb des Maschinenteils 2, sondern auch bezogen auf die Verschließelemente 1a der umlaufenden Verschließmaschine radial innenliegend.

Sind für das Reinigen bzw. Spülen der Verschließelemente 1a die Spülglocken 35 auf die Zentrierelemente 16 aufgesetzt und dadurch das jeweilige Zentrierelement 16 auch unter Mitwirkung wenigstens einer, nicht dargestellten Dichtung an der Spülglocke 35 dicht verschlossen, wird durch Betätigung ebenfalls nicht dargestellter Steuerventile die Reinigungs- bzw. Spülflüssigkeit unter Druck über den Schlauch 43 und den Kanal 37 zugeführt. Die Reinigungs- und Spülflüssigkeit tritt dann aus der Öffnung 41 aus, und zwar in den von der Spülglocke 35 geschlossenen Spülraum, der im wesentlichen von der Zentrieröffnung 17, der Öffnung des Ringes 14 und dem darüber liegenden, beim Verschließelement 1a nach außen hin geschlossenen Ringraum 45 gebildet ist. Durch den sich in diesem geschlossenen Spülraum aufbauenden Druck der Reinigungs- und Spülflüssigkeit wird der Niederhalter 26 in vertikaler Richtung nach oben bewegt, so daß die Anschlagfläche 29 gegen die untere Stirnfläche des Gehäuseteils 11 anliegt und sich die Öffnung 42 in unmittelbarer Nähe dieser unteren Stirnseite des Gehäuseteiles 11 befindet. Dieses Anheben erfolgt immer dann, wenn sich beim Umlauf der Maschine das jeweilige Verschließelement 1a abgesenkt ist. Insbesondere auch durch das Anheben wird erreicht, daß sämtliche, in bezug auf Sauberkeit und Keimfreiheit besonders kritischen Teile, Flächen oder Bereiche des Verschließelementes 1a, nämlich diejenigen Flächen und Bereiche, die mit den Kronenkorken 15 und/oder mit der Mündung 4' der Flaschen 4 in Berührung kommen können, von der Reinigungs- und Spülflüssigkeit optimal erfaßt und intensiv umströmt werden. Diese Bereiche bzw. Flächen sind insbesondere die Flächen der Zentrieröffnung 17, die Flächen des Ringes 14, die Begrenzungsflächen des Ringraumes 45 sowie die Flächen des Niederhalterkopfes 26'. Auch die Anschlagsfläche 29 sowie das untere Ende der Stange 21 werden von der Reinigungs- und Spülflüssigkeit dadurch erreicht, daß das beschriebene Anheben des Niederhalters 26 erst dann erfolgt, wenn sich ein genügend hoher Druck der Reinigungs-und Spülflüssigkeit im Inneren des durch die Spülglocke 35 verschlossenen Spülraumes aufgebaut hat.

Die Reinigungs- und Spülflüssigkeit wird über die Öffnung 42, den Kanal 38 und den Schlauch 44 abgeführt.

Das Anheben des jeweiligen Niederhalters 26 kann als Anzeigekriterium dafür verwendet werden, daß sich bei dem jeweiligen Verschließelement 1a innerhalb des durch die Spülglocke 35 verschlossenen Spülraumes ein Druck der Spül- bzw. Reinigungsflüssigkeit aufgebaut hat, d. h. das betreffende Verschließelement 1a durch die zugehörige Spülglocke 35 in der gewünschten Weise verschlossen ist sowie die Reinigung dieses Verschließelementes 1a in der gewünschten Weise erfolgt. Über einen nicht dargestellten Sensor, beispielsweise über einen nicht dargestellten Nährungsschalter kann das Anheben des Niederhalters 26 beim Reinigen bzw. Sterilisieren in einer Verschließmaschine überwacht werden.

Das in der Fig. 5 dargestellte Verschließelement 1b unterscheidet sich von dem Verschließelement 1a im wesentlichen dadurch, daß sich nur einer der beiden Kanäle, beispielsweise der Kanal 38 zum Abführen der Reinigungs- und Spülflüssigkeit über die gesamte Länge der Stange 21 erstreckt, während zum Zuführen der Reinigungs- und Spülflüssigkeit anstelle des Kanales 37 ein Kanal 37' vorgesehen ist, der an seinem unteren Ende wiederum die Öffnung 41 am Niederhalterkopf 26' in der Nähe der Niederhalterfläche 27 bildet, mit seinem oberen Ende aber in einer an der Stange 21 vorgesehenen Öffnung 46 endet, und zwar im Bereich eines die Stange 21 umschließenden und im Gehäuseteil 11 ausgebildeten Ringkanales 47, der an seinem unteren Ende verschlossen ist und an seinem oberen Ende, d. h.an der oberen Stirnseite des Gehäuseteils 11, gegen welche die Druckfeder 25 anliegt, in den die Druckfedern 24 und 25 aufnehmenden und nach außen hin geschlossenen Innenraum des Gehäuseteils 6 einmündet. Im Bereich der Platte 20 ist dieser die Druckfedern 24 und 25 aufnehmende Innenraum des Gehäuseteils 6 mit einem Anschluß 48 versehen, an den der Schlauch 43 zum Zuführen der unter Druck stehenden Reinigungs- und Spülflüssigkeit angeschlossen ist.

Bei dem Verschließelement 1b fließt somit die Reinigungs- und Spülflüssigkeit über den Anschluß 48, den die Druckfedern 24 und 25 aufnehmenden Innenraum des Gehäuseteils 6, die Öffnung 46, den Kanal 37' und die Öffnung 41 dem durch die Spülglocke 35 verschlossenen Spülraum zu, der wiederum im wesentlichen von der Zentrieröffnung 17, der Öffnung des Ringes 14 und dem Ringraum 45 gebildet ist. Die Reinigungs- und Spülflüssigkeit verläßt diesen Spülraum an der Öffnung 42 über den Kanal 38 und den an den Anschluß 40 angeschlossenen Schlauch 44. Beim Verschließelement 1b wird somit auch der die Druckfedern 24 und 25 aufnehmende Innenraum des Gehäuseteils 6 und alle dort vorhandenen Elemente gereinigt. Selbstverständlich ist es bei dieser Ausführung auch möglich, daß nicht das Zuführen, sondern das Abführen der Reinigungs-und Spülflüssigkeit in den von der Spülglocke 35 verschlossenen Spülraum über den die Druckfedern 24 und 25 aufnehmenden Innenraum des Gehäuseteils 6 erfolgt.

In der Fig. 5 ist mit 49 noch eine zentrale Bohrung bezeichnet, die achsgleich mit der Längsachse L sich über die gesamte Länge der Stange 21 erstreckt, und zwar auch bis in den Niederhalterkopf 26' und den Abschnitt 36. Die sich zwischen der Niederhalterfläche 27 und der Oberseite des Abschnittes 36 erstreckenden Bohrung dient zur Aufnahme einer nicht dargestellten Sonde, die für die unterschiedlichsten Kontroll- bzw. Steuerzwecke dienen kann. So kann beispielsweise mit dieser Sonde beim Verschließen der Flaschen 4 das Vorhandensein des jeweiligen Kronenkorkens 15 und/oder beim Reinigen das Vorhandensein der jeweiligen Spülglocke 35 überwacht werden. Auch andere Funktionen sind für eine solche Sonde denkbar.

Die Erfindung wurde voranstehend an Ausführungsbeispielen beschrieben. Es versteht sich, daß Änderungen sowie Abwandlungen möglich sind. So kann beispielsweise auf den Zentrierabschnitt 17''' verzichtet werden. Weiterhin ist es auch möglich, den Zentrierabschnitt 17'' als schlanken Konus auszubilden.

### Aufstellung der verwendeten Bezugszeichen

- 1, 1a, 1b: Verschließelement
- 2: Maschinenteil
- 3: Gehäuseführung
- 4: Flasche
- 4': Mündung
- 5: Flaschenträger
- 6: Gehäuseteil
- 6', 6'': Abschnitt
- 7': Kurvenrolle
- 8: Kurvenrolle
- 9: Hubkurve
- 10: Gehäuseteil
- 11: Gehäuseteil
- 12: Muffe
- 13: Vorsprung
- 14: Ring
- 15: Kronenkorken
- 16: Zentrierelement
- 17: Zentrieröffnung
- 17', 17'': Zentrierabschnitt
- 18: Anlagefläche
- 19: Öffnung
- 20: Platte
- 21: Stange
- 22: Bund
- 23: Anschlag
- 24: Druckfeder
- 25: Druckfeder
- 26: Niederhalter
- 26': Niederhalterkopf
- 27: Niederhalterfläche
- 28: Permanentmagnet
- 29: Anschlagfläche
- 30: Dichtungsring
- 31: Dichtungsring
- 32: Dichtungsring
- 33: Verschlußzuführung
- 34: Austrittsöffnung
- 35: Spülglocke
- 36: Abschnitt
- 37, 37', 38: Kanal
- 39, 40: Anschluß
- 41, 42: Öffnung
- 43, 44: Schlauch
- 45: Ringraum
- 46: Öffnung
- 47: Ringkanal
- 48: Anschluß
- 49: Bohrung
- 50: Schlitz

## Patentansprüche

1. Verschließelement für eine Verschließmaschine umlaufender Bauart zum Verschließen von Mündungslippen aufweisenden Flaschen (4) mit aus einem Vorratsbehälter angelieferten Kronenkorken (15) oder dergleichen Verschlüsse mittels des über einem Flaschenträger (5) angeordneten und in einer vertikalen Achse (L) aus einer Ausgangsposition absenkbaren sowie in diese Ausgangsposition rückführbaren Verschließelementes (1, 1a, 1b), welches zum Aufsetzen des jeweiligen Verschlusses (15) auf die Mündung (4') der Flasche (4) sowie zum anschließenden Festlegen des Verschlusses (15) an dieser Mündung (4') durch bleibende Verformung des Verschlusses bei gleichzeitigem Anpressen des Verschlusses gegen die Mündung (4') ein Verformungsorgan (14) sowie einen das Verformungsorgan mittig durchsetzenden, durch wenigstens eine Niederhalterfeder (25) gefederten Niederhalter (26) aufweist, der an einer einem Flaschenträger (5) zugewandten Seite eine Niederhalterfläche (27) mit einem Halteorgan (28) für den jeweiligen Verschluß (15) aufweist, wobei für jedes Verschließelement (1a, 1b) wenigstens eine Spülglocke (35) vorgesehen ist, die zum Verschließen eines zumindest das Verformungsorgan (14) sowie die Niederhalterfläche (27) aufnehmenden Spülraumes am unteren Ende des Verschließelementes lösbar befestigbar ist, und wobei im Verschließelement (1a, 1b) wenigstens ein erster Kanal (37, 37') mit einer ersten Öffnung (41) zum Zuführen einer Reinigungs- und Spülflüssigkeit in diesen Spülraum sowie wenigstens ein zweiter Kanal (38) mit einer zweiten Öffnung (42) zum Abführen der Reinigungs- oder Spülflüssigkeit aus dem Spülraum vorgesehen sind, und zwar zusammen mit Reinigungs- oder Spülflüssigkeits-Anschlüssen (39, 40, 48) für den ersten und zweiten Kanal, dadurch gekennzeichnet, daß die wenigstens eine erste Öffnung (41) und/oder die wenigstens eine zweite Öffnung (42) am Niederhalter (26) bzw. an dem die Niederhalterfläche (27) aufweisenden Ende oder Kopf (26') vorgesehen sind, und daß sich der erste und/oder zweite Kanal (37, 37', 38) bis an ein der Niederhalterfläche (27) entferntliegendes Ende (36) des Niederhalters (26) erstreckt und dort der Anschluß (39, 40) zum Zuführen bzw. Abführen der Reinigungs- oder Spülflüssigkeit vorgesehen ist.

2. Verschließelement nach Anspruch 1, dadurch gekennzeichnet, daß an dem der Niederhalterfläche (27) entfernt liegenden Ende (36) des Niederhalters (26) für den ersten und/oder zweiten Kanal (37, 38) ein am Niederhalter (26) befestigter Anschluß (39, 40) für einen Schlauch (43, 44) zum Zu- bzw. Abführen der Reinigungs-oder Spülflüssigkeit vorgesehen ist.

3. Verschließelement nach Anspruch 1 oder 2, dadurch gekennzeichnet, daß der Niederhalter (26) als durchgehendes stangenartiges Element bzw. als durchgehende Stange (21) mit dem die Niederhalterfläche (27) aufweisenden Kopf (26') ausgebildet ist, und daß der erste und/oder zweite Kanal (37, 37', 38) in der Stange (21) ausgebildet ist.

4. Verschließelement nach Anspruch 3, dadurch gekennzeichnet, daß sich der wenigstens eine Anschluß (39, 40) radial von der Stange (21) weg erstreckt.

5. Verschließelement nach Anspruch 3 oder 4, dadurch gekennzeichnet, daß der Anschluß (39, 40) am oberen Ende der Stange (21) oder an einem dort gebildeten Abschnitt (36) vorgesehen ist.

6. Verschließelement nach einem der Ansprüche 1 bis 5, dadurch gekennzeichnet, daß einer der beiden Kanäle (37, 38) in einen innerhalb des Verschließelementes (1b) bzw. innerhalb eines Gehäuseteils (6) dieses Verschließelementes gebildete Kammer, vorzugsweise in eine zumindest die Niederhalterfeder (25) aufnehmende Kammer mündet, und daß an dieser Kammer der Anschluß (48) zum Zuführen bzw. Abführen der Reinigungs- und Spülflüssigkeit vorgesehen ist.

7. Verschließelement nach einem der Ansprüche 1 bis 6, dadurch gekennzeichnet, daß bei Ausbildung des Niederhalters (26) als durchgehendes stangenartiges Element bzw. als durchgehende Stange (21) mit dem die Niederhalterfläche (27) aufweisenden Kopf (26') in diesem Niederhalter (26) eine zentrale Bohrung (49) vorgesehen ist, die an der Niederhalterfläche (27) einen Anschnitt aufweist und zur Unterbringung eines Sensors, beispielsweise eines Sensors zur Überwachung des Vorhandenseins eines Verschlusses (15) beim Verschließen und/oder zur Überwachung des Vorhandenseins einer Spülglocke (35) beim Reinigen dient.

8. Verschließelement nach einem der Ansprüche 1 bis 7, dadurch gekennzeichnet, daß das Gehäuseteil (6) des Verschließelementes (1a, 1b) einen sich in Richtung der vertikalen Achse (L) erstreckenden durchgehenden Schlitz (50) aufweis, aus welchem der Anschluß (39, 40) zum Zuführen und/oder Abführen der Reinigungsflüssigkeit aus dem Verschließelement (1a, 1b) bzw. dessen Gehäuseteil herausgeführt ist.

9. Verschließelement nach Anspruch 8, dadurch gekennzeichnet, daß bei einer Verschließmaschine umlaufender Bauart sich der Längsschlitz (50) an der radial innen liegenden Seite befindet.

## Claims

1. Closing element for a closing machine of rotary mode of construction for the closing of bottles (4), which display mouth lips, by crown corks (15) supplied from a stock container or the like closure elements by means of the closing element (1, 1a, 1b), which is arranged above a bottle carrier (5) and lowerable out of an initial position as well as returnable into this initial position in a vertical axis (L) and which - for the setting of the respective closure (15) onto the mouth (4') of the bottle (4 ) as well as for the subsequent fastening of the closure (15) at this mouth (4') by permanent deformation of the closure with simultaneous pressing of the closure against the mouth (4') - displays a deforming organ (14) as well as a presser foot (26), which passes centrally through the deforming organ, is spring-loaded by at least one presser foot spring (25) and which at a side facing a bottle carrier (5) displays a presser foot surface (27) with a retaining organ (28) for the respective closure (15), wherein at least one flushing bell (35), which for the closing of a flushing chamber receiving at least the deforming organ (14) as well as the presser foot surface (27) is detachably fastenable at the lower end of the closing element, is provided for each closing element (1a, 1b) and wherein at least one first channel (37, 37') with a first opening (41) for the feeding of a cleaning and flushing liquid into this flushing chamber as well as at least one second channel (38) with a second opening (42) for conducting the cleaning or flushing liquid out of the flushing chamber are provided in the closing element (1a, 1b), and namely together with cleaning or flushing liquid connections (39, 40, 48) for the first and second channel, characterised thereby, that the at least one first opening (41) and/or the at least one second opening (42) are provided at the presser foot (26) or at the end or head (26') displaying the presser foot surface (27) and that the first and/or second channel (37, 37', 38) extends to an end (36), which is remote from the presser foot surface (27), of the presser foot (26) and the connection (39, 40) for the feeding or removing of the cleaning or flushing liquid is provided there.

2. Closing element according to claim 1, characterised thereby, that a connection (39, 40), which is fastened at the presser foot (26), for a hose (43, 44) for the feeding or removing of the cleaning or flushing liquid is provided for the first and/or second channel at the end (36), which is remote from the presser foot surface (27), of the presser foot (26).

3. Closing element according to claim 1 or 2, characterised thereby, that the presser foot (26) is constructed as continuous rodlike element or as continuous rod (21) with the head (26') displaying the presser foot surface (27) and that the first and/or second channel (37, 37', 38) is formed in the rod (21).

4. Closing element according to claim 3, characterised thereby, that the at least one connection (39, 40) extends radially away from the rod (21).

5. Closing element according to claim 3 or 4, characterised thereby, that the connection (39, 40) is provided at the upper end of the rod (21) or at a portion (36) formed there.

6. Closing element according to one of the claims 1 to 5, characterised thereby, that one of both the channels (37, 38) opens into a chamber formed within the closing element (1b) or within a housing part (6) of this closing element, preferably into a chamber receiving at least the presser foot spring (25), and that the connection (48) for the feeding or removing of the cleaning or flushing liquid is provided at this chamber.

7. Closing element according to one of the claims 1 to 6, characterised thereby, that in the case of the construction of the presser foot (26) as continuous rodlike element or as continuous rod (21) with the head (26') displaying the presser foot surface (27), a central bore (49) is provided in this presser foot (26), displays a bevel at the presser foot surface (27) and serves for the accommodation of a sensor, for example a sensor for monitoring the presence of a closure (15) during the closing and/or for monitoring the presence of a flushing bell (35) during the cleaning.

8. Closing element according to one of the claims 1 to 7, characterised thereby, that the housing part (6) of the closing element (1a, 1b) displays a continuous slot (50), which extends in the direction of the vertical axis (L) and from which the connection (39, 40) for the feeding and/or removing of the cleaning liquid is led out of the closing element (1a, 1b) or its housing part.

9. Closing element according to claim 8, characterised thereby, that in the case of a closing machine of rotary mode of construction, the longitudinal slot (50) is disposed at the radially inward side.

## Revendications

1. Elément de fermeture pour une boucheuse de type rotatif, servant à fermer des bouteilles (4) dont le goulot comporte une bague, par des bouchons-couronnes (15) ou des bouchons semblables fournis à partir d'un réservoir, au moyen d'un élément de fermeture (1, 1a, 1b) placé au-dessus d'un porte-bouteilles (5) et pouvant être abaissé à partir d'une position initiale ainsi que ramené à cette position initiale sur un axe vertical (L), élément de fermeture qui, pour poser le bouchon (15) sur le goulot (4') de la bouteille (4), ainsi que pour la fixation consécutive du bouchon (15) sur ce goulot (4') par déformation permanente du bouchon, avec pressage simultané du bouchon contre le goulot (4'), comporte un organe de déformation (14) ainsi qu'au moins un presseur (26) traversant de façon centrale l'organe de déformation et monté sur au moins un ressort de pressage (25), presseur qui présente, sur un côté dirigé vers un porte-bouteilles (5), une face de pressage (27) pourvue d'un organe de maintien (28) pour le bouchon (15), avec prévision, pour chaque élément de fermeture (1a, 1b), d'au moins une cloche de rinçage (35) qui, pour la fermeture d'un espace de rinçage dans lequel sont situés au moins l'organe de déformation (14) ainsi que la face de pressage (27), peut être fixée de façon amovible sur l'extrémité inférieure de l'élément de fermeture (1a, 1b), lequel contient au moins un premier canal (37, 37') avec un premier orifice (41) pour l'amenée d'un liquide de nettoyage et de rinçage dans cet espace de rinçage, ainsi qu'au moins un second canal (38) avec un second orifice (42) pour l'évacuation du liquide de nettoyage ou de rinçage hors de l'espace de rinçage, canaux auxquels sont combinés des raccords (39, 40, 48) de liquide de nettoyage ou de rinçage pour le premier et le second canal, caractérisé en ce qu'au moins un premier orifice (41) et/ou au moins un second orifice (42) sont prévus sur le presseur (26) ou sur l'extrémité ou tête (26') présentant la face de pressage (27), et que le premier et/ou le second canal (37, 37', 38) s'étend jusqu'à l'extrémité du presseur (26) opposée à la face de pressage (27), extrémité à laquelle est prévu le raccord (39, 40) pour l'amenée ou l'évacuation du liquide de nettoyage ou de rinçage.

2. Elément de fermeture selon la revendication 1, caractérisé en ce qu'un raccord (39, 40), fixé au presseur (26), pour un tuyau flexible (43, 44) servant à l'amenée ou à l'évacuation du liquide de nettoyage ou de rinçage, est prévu, pour le premier et/ou le second canal (37, 38), à l'extrémité (36) du presseur (26) opposée à la face de pressage (27).

3. Elément de fermeture selon la revendication 1 ou 2, caractérisé en ce que le presseur (26) est réalisé sous la forme d'un élément continu semblable à une tige, ou sous la forme d'une tige continue (21) portant une tête (26') qui présente la face de pressage (27), et que le premier et/ou le second canal (37, 37', 38) est réalisé dans la tige (21).

4. Elément de fermeture selon la revendication 3, caractérisé en ce qu'au moins un raccord (39, 40) est orienté dans le sens de son éloignement radial par rapport à la tige (21).

5. Elément de fermeture selon la revendication 3 ou 4, caractérisé en ce que le raccord (39, 40) est prévu à l'extrémité supérieure de la tige (21) ou sur une partie de tige (36) formée à cet endroit.

6. Elément de fermeture selon une des revendications 1 à 5, caractérisé en ce que l'un des deux canaux (37, 38) débouche dans une chambre formée à l'intérieur de l'élément de fermeture (1b), ou à l'intérieur d'une partie (6) du corps de cet élément de fermeture, de préférence dans une chambre contenant au moins le ressort de pressage (25), et que le raccord (48) pour l'amenée ou l'évacuation du liquide de nettoyage et de rinçage est prévu sur cette chambre.

7. Elément de fermeture selon une des revendications 1 à 6, caractérisé en ce que, au cas où le presseur (26) est réalisé sous la forme d'un élément continu semblable à une tige, ou sous la forme d'une tige continue (21) portant une tête (26') qui présente la face de pressage (27), un perçage central (49) est prévu dans ce presseur (26), perçage qui comporte une entrée sur la face de pressage (27) et sert au logement d'un capteur ou d'une sonde, par exemple d'un capteur pour surveiller la présence d'un bouchon (15) lors du bouchage et/ou pour surveiller la présence d'une cloche de rinçage (35) lors du nettoyage.

8. Elément de fermeture selon une des revendications 1 à 7, caractérisé en ce que la partie (6) du corps de l'élément de fermeture (1a, 1b) présente une fente (50) s'étendant de façon continue en direction de l'axe vertical (L) et à travers de laquelle sort le raccord (39, 40) pour l'amenée et/ou l'évacuation du liquide de nettoyage de l'élément de fermeture (1a, 1b) ou de ladite partie de son corps.

9. Elément de fermeture selon la revendication 8, caractérisé en ce que, s'il s'agit d'une boucheuse de type rotatif, la fente longitudinale (50) est située sur le côté radialement intérieur.
